# EUROPÄISCHE PATENTSCHRIFT

(11) **EP 4 226 827 B1**
(45) Veröffentlichungstag und Bekanntmachung des Hinweises auf die Patenterteilung: **25.06.2025**
(21) Anmeldenummer: 23150590.0
(22) Anmeldetag: 06.01.2023
(51) Int. Cl.: A47L 9/02, A47L 9/06

(54) **STAUBSAUGERDÜSE**
VACUUM CLEANER NOZZLE
BUSE D'ASPIRATEUR

(30) Priorität: 14.02.2022 DE 102022103372
(43) Veröffentlichungstag der Anmeldung: 16.08.2023
(73) Patentinhaber: Wessel-Werk GmbH, 51580 Reichshof-Wildbergerhütte (DE)
(72) Erfinder: Hooge, Viktor, 51702 Bergneustadt (DE); Rath, Philipp, 57489 Drolshagen (DE); Zydek, Martin, 57489 Drolshagen (DE)
(74) Vertreter: Andrejewski - Honke Patent- und Rechtsanwälte Partnerschaft mbB

(56) Entgegenhaltungen:
- EP-A1- 3 042 597
- EP-A2- 1 875 846
- EP-A2- 2 687 139
- WO-A1-03/039316
- FR-A1- 2 965 164

## Beschreibung

Die Erfindung betrifft eine Staubsaugerdüse mit einem Saugkopf mit einem - bezogen auf eine Vertikalrichtung - unterseitig an dem Saugkopf angeordneten Saugmund, welcher an einen in dem Saugkopf angeordneten Saugkanal anschließt. Der Saugmund erstreckt sich in einer Querrichtung und ist durch eine in einer Arbeitsrichtung vordere Saugmundkante und eine in der Arbeitsrichtung hintere Saugmundkante begrenzt. Die Staubsaugerdüse weist ferner einen bezogen auf die Arbeitsrichtung hinter dem Saugmund angeordneten Sauganschlussstutzen auf, welcher strömungstechnisch mit dem Saugkanal verbunden ist. Der Sauganschlussstutzen ist an dem Saugkopf - direkt oder indirekt - um eine in der Querrichtung durch den Saugkopf verlaufende Schwenkachse angelenkt.

Über den Sauganschlussstutzen ist die Staubsaugerdüse an einen Staubsauger anschließbar. Hierzu wird der Sauganschlussstutzen direkt und/oder über eine Saugleitung mit dem Staubsauger strömungstechnisch verbunden. Die Saugleitung kann insbesondere ein, vorzugsweise teleskopierendes, Saugrohr, einen Handgriff und/oder einen Saugschlauch umfassen. Insbesondere ist vorgesehen, dass in dem Staubsauger ein Sauggebläse zur Erzeugung eines Saugluftstromes und zumindest ein Schmutzsammelraum zur Abscheidung von in dem Saugluftstrom mitgeführten Schmutzpartikeln angeordnet ist.

Das strömungstechnisch mit der Staubsaugerdüse verbundene Saugluftgebläse ist dazu eingerichtet, einen Saugluftstrom zu erzeugen, welcher über den Saugmund in den Saugkanal der Staubsaugerdüse eintritt. Hierbei kann er insbesondere auf oder innerhalb eines zu reinigenden Materials, insbesondere einer Bodenfläche, angeordnete Schmutzpartikel lösen und mitführen. Die Schmutzpartikel werden anschließend in dem Schmutzsammelraum abgeschieden und aufgenommen.

Üblicherweise wird die Staubsaugerdüse nicht direkt von einem Benutzer geführt, sondern mittels des Staubsaugers und/oder eine den Staubsauger mit der Staubsaugerdüse verbindenden Saugluftführung gesteuert. Übliche Anwendungsszenarien sehen dabei vor, dass der Staubsauger als Handgerät ausgebildet ist, welches durch ein starres Saugrohr direkt mit dem Anschlussstutzen der Staubsaugerdüse verbunden ist. Eine solche Konfiguration wird als sogenannter "Stick-Cleaner" bezeichnet. Eine weitere verbreitete Anwendungsform besteht darin, dass an einem auf dem Boden stehenden Staubsaugergehäuse ein flexibler Saugschlauch anschließt, welcher über einen Handgriff und gegebenenfalls ein Staubsaugerrohr ebenfalls mit dem Sauganschlussstutzen verbunden ist.

In jedem dieser Anwendungsszenarien - auf die die Erfindung nicht beschränkt ist - wird die Kraft zur Bewegung und Steuerung der Staubsaugerdüse über den rückwärtigen Sauganschlussstutzen in den Saugkopf eingeleitet. Die jeweilige Ausrichtung und Positionierung der Staubsaugerdüse ergibt sich dann im Zusammenspiel der eingeleiteten Kraftmomente mit ihrem Eigengewicht und einer etwaigen Abstützung auf einer zu reinigenden Oberfläche. Ein wesentlicher Aspekt der Entwicklung von Staubsaugerdüsen besteht darin, mit diesen Randbedingungen eine dauerhaft optimale Positionierung des Saugmundes bezüglich der zu reinigenden Oberfläche zu bewirken.

Im Rahmen bekannter Konzepte, wie diese beispielsweise aus EP 3 042 597 A1 sowie aus WO 03/039 315 A1 bekannt sind, kann eine derartige Anpassung erzielt werden. Um die physikalische Saugeffizienz zu erhöhen, werden jedoch vermehrt besonders geringe Abstände zwischen dem Saugmund und der anliegenden Oberfläche vorgesehen. Hierdurch kann auch mit einem relativ geringen Volumenstrom und/oder Unterdruck des Saugluftstromes eine angemessene Schmutzaufnahme - vor allem auf luftdurchlässigen und/oder gefugten Untergründen - erzielt werden. Dies führt vor allem beim Vorwärtshub, das heißt bei einer Bewegung der Staubsaugerdüse in der Arbeitsrichtung, zu einem besonders starken Festsaugen, welches mit einem erhöhten Schiebewiderstand verbunden ist. Dadurch wird für einen Benutzer die Handhabung der Staubsaugerdüse erschwert und ist somit auch für das Reinigungsergebnis von Nachteil.

Aus EP 1 875 846 A2 und FR 2 965 164 A1 sind Doppelgelenkdüsen bekannt, bei denen die Schwenkachse ortsfest am Saugkopf angeordnet ist.

Vor diesem Hintergrund liegt der Erfindung die Aufgabe zugrunde, die Handhabung einer gattungsgemäßen Staubsaugerdüse zu vereinfachen und insbesondere bei einem Vorwärtshub den Schiebewiderstand zu verringern. Gegenstand der Erfindung und Lösung dieser Aufgabe ist eine Staubsaugerdüse nach Patentanspruch 1. Bevorzugte Ausgestaltungen sind in den abhängigen Unteransprüchen angegeben.

Ausgehend von der gattungsgemäßen Staubsaugerdüse ist erfindungsgemäß vorgesehen, dass die Schwenkachse zwischen einer vorderen oberen Position (ersten Position) und einer unteren hinteren Position (zweiten Position) an dem Saugkopf verlagerbar ist. Dies bedeutet, dass sich die Schwenkachse in der ersten Position in der Arbeitsrichtung weiter vorne und in der Vertikalrichtung weiter oben befindet als in der zweiten Position. Die Vertikaleinrichtung ist dabei insbesondere senkrecht zu der Arbeitsrichtung und der Querrichtung orientiert.

Die Position der Schwenkachse ist entscheidend für die Krafteinleitung von dem Sauganschlussstutzen in den Saugkopf. Je nach der Position werden unterschiedliche Kippmomente in den Saugkopf eingeleitet. Dadurch, dass die Schwenkachse zwischen der ersten Position und der zweiten Position einen horizontalen Versatz (vordere / hintere Position) in der Arbeitsrichtung aufweist, kann sie bei einem Vorwärtshub - das heißt bei einer Schiebebewegung in der Arbeitsrichtung - selbsttätig die erste Position und bei einem Rückwärtshub - das heißt bei einer Zugbewegung entgegen der Arbeitsrichtung - selbsttätig in die zweite Position überführt werden.

Der Betrag des bei der Kraftübertragung von dem Sauganschlussstutzen auf den Saugkopf vermittelten Drehmoments hängt maßgeblich von der Länge des Hebelarmes - das heißt vom Abstand der Krafteinleitungspunkte zueinander ab. Das Widerlager bzw. der erste Krafteinleitungspunkt für das Entstehen eines Drehmoments liegt im Kontakt der Staubsaugerdüse mit der zu reinigenden Oberfläche - das heißt an der den Saugmund aufweisenden Unterseite des Saugkopfs. Bei einem hohen Anpressdruck - welcher zu dem ungewünscht starken Schiebewiderstand führt - kann diese Unterseite besonders große Bremskräfte ausüben.

Durch das erfindungsgemäße Merkmal, die Schwenkachse in der ersten Position anzuheben, wird dieser Hebelarm vergrößert und dadurch das Drehmoment verstärkt. Infolgedessen kann im Rahmen der erfindungsgemäßen Konstruktion - zumindest bei einem großen Schiebewiderstand - die hintere Saugmundkante angehoben werden, um den Einströmungsquerschnitt zu vergrößern und dadurch den Anpressdruck zu reduzieren. Bei einem Rückwärtshub wird die Schwenkachse bewusst in einem geringeren vertikalen Abstand zum Saugmund geführt, so dass geringere Drehmomente anliegen und die Staubsaugerdüse in optimaler Weise eben an der zu reinigenden Bodenfläche entlanggeführt werden kann.

Der Saugkopf kann insbesondere einteilig oder aus mehreren miteinander fest verbundenen Teilen ausgebildet sein. Insbesondere umfasst der Saugkopf zumindest ein Gehäuseoberteil sowie eine unterseitig angeordnete Gleitsohle, in der der Saugmund angeordnet ist. Die Gleitsohle kann starr mit dem Gehäuseoberteil verbunden oder gegenüber diesem beweglich - insbesondere um eine in der Querrichtung verlaufende Achse verschwenkbar - gelagert sein.

In der Erfindung ist vorgesehen, dass die Schwenkachse relativ zu der Gleitsohle zwischen der ersten Position und der zweiten Position bewegbar ist. Für die erfindungsgemäße Wirkung ist insbesondere die relative Positionierung der Schwenkachse zu dem (in der Gleitsohle ausgebildeten) Saugmund und dessen Kanten von Belang.

Gemäß der Erfindung ist die Schwenkachse mittels eines Kniehebels zwischen der ersten Position und der zweiten Position verschwenkbar. Bei dem Kniehebel handelt es sich um ein ein- oder mehrteiliges Koppelglied, welches einerseits um eine an dem Saugkopf festgelegte und in der Querrichtung verlaufende Kniehebelachse verschwenkbar ist. Andererseits ist die Schwenkachse relativ zu dem Kniehebel festgelegt und mit diesem gemeinsam verschwenkbar. Der Kniehebel ist daher (um die Schwenkachse) verschwenkbar (direkt oder indirekt) mit dem Sauganschlussstutzen gekoppelt. Das Koppelgetriebe des Kniehebels ermöglicht durch dessen Schwenkbeweglichkeit eine einfache Verlagerung der Schwenkachse zwischen der ersten Position und der zweiten Position.

Der Kniehebel kann insbesondere zwei spiegelsymmetrisch bezüglich einer (senkrecht zu der Querrichtung verlaufenden) Längsmittelebene der Staubsaugerdüse ausgebildete Abschnitte aufweisen. Diese sind besonders bevorzugt miteinander gleichlaufend gekoppelt, um ein paralleles Verschwenken der Schwenkachse zu ermöglichen. Besonders bevorzugt sind der erste Abschnitt der zweite Abschnitt aus einem Teil ausgebildet.

Gemäß einer besonders bevorzugten Ausgestaltung der Erfindung ist der Kniehebel zwischen der ersten Position und der zweiten Position um einen Winkel von zumindest 30°, insbesondere zumindest 60° und höchstens 90° verschwenkbar. Eine Verschwenkbewegung in diesem besonders bevorzugten Winkelbereich ermöglicht eine besonders große Verlagerung sowohl in vertikaler als auch in horizontaler Richtung. Hierdurch kann hinsichtlich des Kippmomentes eine besonders große Drehmomentänderung im Rahmen der erfindungsgemäßen Lösung erreicht werden.

Besonders bevorzugt ist die Schwenkachse in der ersten Position bezüglich der Arbeitsrichtung über oder hinter der Kniehebelachse angeordnet. Weiterhin ist die Schwenkachse in der zweiten Position bezüglich der vertikalen Richtung auf gleicher Höhe oder oberhalb der Kniehebelachse angeordnet. Zweckmäßigerweise ist der Kniehebel an dem Saugkopf um eine in der Querrichtung verlaufende Kniehebelachse verschwenkbar gelagert.

Gemäß einer besonders bevorzugten Ausgestaltung beträgt der Abstand zwischen der Kniehebelachse und der Schwenkachse zwischen 20 mm und 35 mm. Ein Abstand der beiden Achsen von 20 mm und mehr ermöglicht dabei eine nennenswerte Veränderung des an der Staubsaugerdüse wirkenden Kippmoments. Gleichzeitig ist die Verlagerung der Schwenkachse bei einer Kipphebellänge von nicht mehr als 35 mm gering genug, dass diese vom Benutzer nicht als störend empfunden wird oder konstruktive Nachteile mit sich bringt.

Bevorzugt ist die Kniehebelachse zu einer durch die vordere Saugmundkante und hintere Saugmundkante definierte Saugmundebene in einem Abstand zwischen 8 mm und 20 mm angeordnet. Durch eine derartige niedrige Anordnung der Kniehebelachse kann ein besonders geringes Drehmoment bei einem Rückwärtshub erzielt werden. Entsprechend ist die Drehmomentüberhöhung im Vorwärtshub entsprechend größer. Die Saugmundebene ist als Auflageebene zu verstehen, auf der die Unterseite des Saugkopfes an einer ebenen Bodenfläche anliegen kann. Insbesondere ist die Saugmundebene senkrecht zu der Vertikalrichtung ausgerichtet und erstreckt sich in der Arbeitsrichtung und der Querrichtung. Bevorzugt aber nicht notwendigerweise erstrecken sich sowohl die vordere Saugmundkante als auch die hintere Saugmundkante in weiten Teilen - insbesondere im Wesentlichen vollständig - innerhalb der Saugmundebene.

Gemäß einer bevorzugten Ausgestaltung ist die Kniehebelachse - projiziert auf die Saugmundebene - zwischen der vorderen Saugmundkante und der hinteren Saugmundkante angeordnet. Bei nicht (vollständig) linear verlaufenden Saugmundkanten ist dabei jeweils auf die gemittelte Position in der Arbeitsrichtung abzustellen. Die Saugmundkanten bilden regelmäßig den in der Vertikalrichtung tiefsten Punkt der unterseitig an dem Saugkopf angeordneten Gleitsohle. Diese sind damit maßgeblich für die Krafteinleitung zwischen der Gleitsohle und einer zu reinigenden Bodenfläche. Infolgedessen ergeben sich etwaige Drehmomente in Bezug auf eine oder beide Saugmundkanten als Widerlager. Die Funktion der Kniehebelachse als Verlagerungspunkt der Schwenkachse wird durch diese bevorzugte Anordnung verbessert.

Gemäß einer besonders bevorzugten Ausgestaltung ist die Schwenkachse in der ersten Position vertikal oberhalb der Kniehebelachse - in einem Toleranzbereich von ± 5 mm in der Arbeitsrichtung - angeordnet. Dadurch wird die Höhe der Schwenkachse - und damit das erreichbare Drehmoment in Relation zum Saugmund in der ersten Position maximiert.

Gemäß der Erfindung ist die Schwenkachse mit einer Kulissenführung an dem Saugkopf geführt. Dazu ist insbesondere an dem Saugkopf zumindest eine Führungsbahn ausgebildet, in welche ein konzentrisch um die Schwenkachse ausgebildeter Schwenkbolzen und/oder ein schwenkbeweglich um die Schwenkachse mit dem Saugkopf verbundenes Bauteil - insbesondere ein Koppelteil oder der Sauganschlussstutzen - ausgebildeter Vorsprung eingreift. Der Schwenkbolzen bzw. der Vorsprung können unmittelbar oder über einen Nutenstein formschlüssig an der Führungsbahn geführt sein. Durch eine Verlagerung der Schwenkachse entlang der Führungsbahn wird die Beweglichkeit der Schwenkachse zwischen der ersten Position und der zweiten Position ermöglicht. Vorzugsweise verläuft die Führungsbahn innerhalb einer senkrecht zu der Querrichtung verlaufenden Längsebene.

Gemäß einer bevorzugten Variante ist die Kulissenführung zumindest abschnittsweise (bevorzugt vollständig) gerade ausgebildet. Die relative Verlagerung der Schwenkachse in der geraden Führungsbahn erfolgt damit linear an dem Saugkopf.

Alternativ oder zusätzlich kann die Kulissenführung zumindest abschnittsweise, (vorzugsweise vollständig) kreisbogenförmig ausgebildet sein. Der Kreisbogen ist dabei in einer Längsebene - das heißt senkrecht zur Querrichtung - ausgebildet. Die Relativbewegung der Schwenkachse zu dem Saugkopf erfolgt dabei analog zu einer Schwenkbewegung einer Kniehebelanordnung. Der Vorteil einer kreisbogenförmigen Kulissenführung besteht darin, dass diese auch zusätzliche Abschnitte mit einer abweichenden Krümmung (vorzugsweise keiner Krümmung oder einer Krümmung in der entgegengesetzten Richtung) aufweisen kann. Ferner ist es mit einer kreisbogenförmigen Führungsbahn möglich, Schwenkbewegungen zu emulieren, deren Kreisbogenmittelpunkt außerhalb des Saugkopfes liegt. Insbesondere kann die Kreisbogenbahn einen Mittelpunkt aufweisen, welcher unterhalb einer Saugmundebene angeordnet ist.

Zweckmäßigerweise ist der Saugkanal mit den Sauganschlussstutzen durch ein längenveränderliches Leitungselement, insbesondere einen Schlauch wie z. B. einen Wellschlauch verbunden. Alternativ oder zusätzlich zu einem Schlauch kann die strömungstechnische Verbindung zwischen dem Saugkanal und dem Sauganschlussstutzen eine Mehrzahl von teleskopierend ineinandergreifenden und relativ beweglichen Bauelementen umfassen.

Durch das längenveränderliche Leitungselement kann insbesondere eine Veränderung des relativen Abstands zwischen dem Saugkanal und dem Sauganschlussstutzen durch die Verlagerung der Schwenkachse und/oder die Verschwenkung des Sauganschlussstutzens um die Schwenkachse ausgeglichen werden. Weiterhin können dadurch auch Anpassungen hinsichtlich der relativen Ausrichtung kompensiert werden.

Gemäß einer besonders bevorzugten Ausgestaltung ist die Schwenkachse in der ersten Position und der zweiten Position - sowie innerhalb sämtlicher dazwischen einnehmbaren Zwischenpositionen - zwischen der vorderen Saugmundkante und der hinteren Saugmundkante angeordnet. Dadurch ruht die Schwenkachse in der ersten Position, in der zweiten Position (sowie in den dazwischen liegenden Zwischenpositionen) stets stabil oberhalb des Saugmundes. Ein Verkippen durch Eigengewicht oder eine vertikal einwirkende Kraft wird dadurch verhindert.

Besonders bevorzugt ist die Schwenkachse in der ersten Position im Bereich der vorderen Saugmundkante angeordnet. Dieser Bereich umfasst in der Vertikalrichtung lotrecht oberhalb der vorderen Saugmundkante angeordnete Positionen sowie in der Arbeitsrichtung 5 mm davor und dahinter. Dadurch wird das eingeleitete Drehmoment optimal ausgenutzt.

Zur Erzielung eines ausreichenden Drehmoments, um die hintere Saugmundkante sicher anheben zu können, ist bevorzugt vorgesehen, dass die Schwenkachse in der ersten Position eine Höhe zwischen 25 mm und 60 mm, vorzugsweise zwischen 40 mm und 50 mm, insbesondere ca. 30 mm - bezogen auf die vordere Saugmundkante bzw. die Saugmundebene - aufweist. Eine entsprechend positionierte Schwenkachse lässt sich ohne Weiteres innerhalb des Saugkopfes integrieren.

Gemäß einer besonders bevorzugten Ausgestaltung ist der Sauganschlussstutzen um eine in der Querrichtung verlaufende hintere Kippachse schwenkbeweglich an einem Verbindungsstück angelenkt, welches um die Schwenkachse schwenkbar an dem Saugkopf gelagert ist. Diese Ausgestaltungsform wird auch als sogenannte Doppelgelenksdüse bezeichnet. Diese ermöglicht eine optimale Ausrichtung des Saugkopfs unabhängig von den am Sauganschlussstutzen eingeleiteten Schub- und Zugkräften.

Bei einer Doppelgelenksdüse ist in Kombination mit einem Kniehebel dieser vorzugsweise kürzer ausgebildet als das Verbindungsstück. Dabei ist jeweils auf den Achsabstand, das heißt Abstand der Kniehebelachse zur Schwenkachse am Kniehebel und Abstand der Schwenkachse zur hinteren Kippachse bezüglich des Verbindungsstücks abzustellen. Besonders bevorzugt ist das Verbindungsstück um einen Faktor 2, insbesondere um einen Faktor 3 bis 5 länger ausgebildet als der Kniehebel. Hierdurch wird gewährleistet, dass das Verbindungsstück bei einer Positionsänderung (des Kniehebels) zwischen der ersten Position und der zweiten Position nur um einen geringen Winkel verlagert wird. Generell wird dabei die im Wesentlichen horizontale Krafteinleitung des Verbindungsstücks auf die Schwenkachse beibehalten.

Gemäß einer besonders bevorzugten Ausgestaltung weist das Verbindungsstück zumindest eine Bodenabstützung auf. Die Bodenabstützung entkoppelt vertikale Kraftkomponenten an einer an dem Sauganschlussstutzen eingeleiteten Schiebekraft. Diese können unmittelbar in den Boden abgeleitet werden. Über die Schwenkachse an den Saugkopf weitergeleitet werden ausschließlich derartige Kraftkomponenten, welche im Wesentlichen horizontal in der Arbeitsrichtung ausgerichtet sind. Bei der Bodenabstützung kann es sich vorzugsweise um eine Laufrolle handeln, in welchem Bereich die hintere Kippachse um eine Drehachse drehbar angeordnet ist. Besonders bevorzugt fluchtet die Drehachse der Laufrolle dabei mit der hinteren Kippachse.

Gemäß einer besonders bevorzugten Ausgestaltung ist vorgesehen, dass die Bodenabstützung einen minimalen Bodenabstand der hinteren Kippachse festlegt, welcher größer ist als die Höhe der Schwenkachse in der ersten (oberen) Position. Damit wird die generelle Ausrichtung des Zwischenstücks in einer zum Saugkopf hin abfallenden Richtung festgelegt.

Besonders bevorzugt ist die Schwenkachse in sämtlichen Positionen - insbesondere in der zweiten Position oberhalb einer Ebene angeordnet, welche sich von der vorderen Saugmundkante durch die hintere Kippachse hindurch erstreckt. Dadurch wird gewährleistet, dass bei einer schiebenden Kraftbeaufschlagung (während eines Vorwärtshubs) die Verlagerung der Schwenkachse von der zweiten Position in die erste Position erfolgen kann. Die Erfindung wird nachfolgend anhand von lediglich Ausführungsbeispiele darstellenden Zeichnungen erläutert. Es zeigen dabei schematisch:
- Fig. 1: eine perspektivische Ansicht einer erfindungsgemäßen Staubsaugerdüse,
- Fig. 2: eine Unteransicht der Staubsaugerdüse aus Fig. 1,
- Fig. 3A: eine vereinfachte Seitenansicht der Staubsaugerdüse in der erfindungsgemäßen ersten Position,
- Fig. 3B: eine Ansicht entsprechend Fig. 3A in der erfindungsgemäßen zweiten Position,
- Fig. 4A, 4B: Ansichten entsprechend Fig. 3A, 3B und
- Fig. 5A, 5B: eine Darstellung entsprechend Fig. 3A, 3B

Die Fig. 1 zeigt eine erfindungsgemäße Staubsaugerdüse 1 mit einem Saugkopf 2 und einem in einer Arbeitsrichtung x rückseitig angeordneten Sauganschlussstutzen 3. Wie man einer vergleichenden Betrachtung mit der Fig. 2 entnimmt, ist an der Unterseite des Saugkopfes 2 ein Saugmund 4 angeordnet, welcher sich in einer zu der Arbeitsrichtung x senkrecht stehenden Querrichtung y erstreckt und in der Arbeitsrichtung durch eine vordere Saugmundkante 5a und eine hintere Saugmundkante 5b begrenzt ist.

Der Saugmund 4 ist in einer als Gleitsohle 2a ausgebildeten Unterseite des Saugkopfes 2 ausgebildet. Die Unterseite ist dabei bezüglich einer senkrecht zu der Arbeitsrichtung x und der Querrichtung y stehenden Vertikalrichtung z zu verstehen. Der Saugmund 4 bildet eine Saugöffnung, durch welchen ein Saugluftstrom in das Innere des Saugkopfes 2 eintreten kann. Der Innenraum des Saugkopfes 2 ist dabei als Saugkanal 6 ausgebildet, welcher strömungstechnisch mit dem Sauganschlussstutzen 3 verbunden ist. Der Sauganschlussstutzen dient zur strömungstechnischen und mechanischen Kopplung mit einem zugeordneten Sauggerät, insbesondere einem Bodenstaubsauger (Canister Cleaner) bzw. einem Stick Cleaner.

Den Figuren ist zu entnehmen, dass die Staubsaugerdüse 1 als sogenannte Doppelgelenksdüse ausgebildet ist. Dabei ist der Sauganschlussstutzen 3 um eine in der Querrichtung y verlaufende hintere Kippachse k schwenkbeweglich an einem Verbindungsstück 7 angelenkt. Die strömungstechnische Verbindung zwischen dem Saugkanal 6 und dem Sauganschlussstutzen 3 wird dabei durch einen Wellschlauch 8 bereitgestellt.

Das Verbindungsstück 7 - und damit auch indirekt der Sauganschlussstutzen 3 - ist an dem Saugkopf 2 um eine in der Querrichtung y durch den Saugkopf 2 verlaufende Schwenkachse s angelenkt. Dabei ist die Schwenkachse s erfindungsgemäß zwischen einer - in den Fig. 3A, 4A und 5A dargestellten - vorderen oberen ersten Position und einer - in den Fig. 3B, 4B und 5B dargestellten - zweiten unteren hinteren Position verlagerbar. Das Verbindungsstück 7 weist eine Bodenabstützung in Gestalt von zwei Laufrollen 9 auf, deren Drehachse mit der hinteren Kippachse k fluchtet.

In den Fig. 3A und 3B wird die Beweglichkeit der Schwenkachse s über einen Kniehebel 10 realisiert. Der Kniehebel 10 ist um die (verlagerbare) Schwenkachse s verschwenkbar mit dem Zwischenstück 7 verbunden. Außerdem ist der Kniehebel 10 um eine in der Querrichtung y verlaufende Kniehebelachse a an dem Saugkopf 2 verschwenkbar gelagert. Dabei weisen die Kniehebelachse a und die Schwenkachse s einen auch als Kniehebellänge bezeichneten Abstand I₁ zwischen 20 mm und 35 mm auf.

In der Fig. 3B ist das Detail aus Fig. 3A in der zweiten Position schematisch dargestellt. Es ist dabei erkennbar, dass die Schwenkachse durch ein Verschwenken des Kipphebels 10 um einen Winkel α von ca. 45° gegenüber dem Saugkopf 2 sowohl bezüglich der Vertikalrichtung z nach unten als auch bezüglich der Arbeitsrichtung x nach hinten verlagert ist.

In der Fig. 3A ist erkennbar, dass durch die vordere Saugmundkante 5a und die hintere Saugmundkante 5b eine Saugmundebene 11 definiert wird. Diese entspricht der Auflageebene der Staubsaugerdüse 1 im unbewegten, kräftefreien Zustand. Gegenüber dieser Saugmundebene 11 weist die Kniehebelachse a eine Höhe h₁ zwischen 8 mm und 20 mm auf. Die vertikale Höhe der Schwenkachse s variiert im gezeigten Ausführungsbeispiel zwischen einer ersten Höhe H₁ von 35 mm in der ersten Position und einer zweiten Höhe H₂ von 15 mm in der zweiten Position.

In der Fig. 4A ist die Verlagerbarkeit der Schwenkachse s durch eine Kulissenführung 12 realisiert. Diese ist kreisbogenförmig ausgebildet. In die Kulissenführung 12 greift ein Nutenstein 13 ein, in dem die Schwenkachse s geführt ist. Die Kulissenführung ist derart begrenzt, dass die Schwenkachse s in der ersten Position und der zweiten Position zwischen der vorderen Saugmundkante 5a und der hinteren Saugmundkante 5b angeordnet ist - projiziert auf die Saugmundebene 11. Die Schwenkachse s ist in der ersten Position vertikal im Bereich oberhalb der vorderen Saugmundkante 5a angeordnet.

In den Fig. 5A und 5B ist eine Abwandlung der Fig. 3A und 3B dargestellt. Dabei ist die Staubsaugerdüse 1 als Einfachgelenksdüse ausgebildet. Der Sauganschlussstutzen 3 wird dabei unmittelbar um die durch den Saugkopf 2 verlaufende Schwenkachse s verschwenkbar am Saugkopf 2 gelagert. Ein Zwischenstück entfällt. Die gezeigte Lösung weist dabei wiederum einen Kniehebel 10 auf. Alternativ könnte die Verlagerung der Schwenkachse s auch ebenso über eine Kulissenführung an dem Gehäuse 2 erfolgen.

## Patentansprüche

1. Staubsaugerdüse (1) mit einem Saugkopf (2), mit einem unterseitig an dem Saugkopf (2) angeordneten Saugmund (4), welcher an einen in dem Saugkopf (2) angeordneten Saugkanal (6) anschließt, wobei sich der Saugmund (4) in einer Querrichtung (y) erstreckt und durch eine in einer Arbeitsrichtung (x) vordere Saugmundkante (5a) und eine in der Arbeitsrichtung (x) hintere Saugmundkante (5b) begrenzt ist und mit einem in der Arbeitsrichtung (x) hinter dem Saugmund (4) angeordneten Sauganschlussstutzen (3), welcher strömungstechnisch mit dem Saugkanal (6) verbunden ist, und wobei der Sauganschlussstutzen (3) an dem Saugkopf (2) um eine in der Querrichtung (y) durch den Saugkopf (2) verlaufende Schwenkachse (s) angelenkt ist, wobei die Schwenkachse (s) zwischen einer vorderen oberen Position (ersten Position) und einer unteren hinteren Position (zweite Position) an dem Saugkopf (2) verlagerbar ist,
**dadurch gekennzeichnet,**
**dass** die Schwenkachse (s) mittels eines Kniehebels (10) zwischen der ersten Position und der zweiten Position verschwenkbar ist.

2. Staubsaugerdüse (1) nach Anspruch 1, **dadurch gekennzeichnet, dass** der Kniehebel (10) zwischen der ersten Position der zweiten Position um einen Winkel (α) von zumindest 30°, insbesondere zwischen 60° und 90° verschwenkbar ist.

3. Staubsaugerdüse (1) nach Anspruch 1 oder 2, **dadurch gekennzeichnet, dass** der Kniehebel (10) an dem Saugkopf (2) um eine in der Querrichtung verlaufende Kniehebelachse (a) verschwenkbar gelagert ist.

4. Staubsaugerdüse (1) nach Anspruch 3, **dadurch gekennzeichnet, dass** die Kniehebelachse (a) zu der Schwenkachse (s) einen Abstand (I₁) zwischen 20 mm und 35 mm aufweist.

5. Staubsaugerdüse (1) nach Anspruch 3 oder 4, **dadurch gekennzeichnet, dass** die Kniehebelachse (a) zu einer durch die vordere Saugmundkante (5a) und hintere Saugmundkante (5b) aufgespannten Saugmundebene (11) eine Höhe (h₁) zwischen 8 mm und 20 mm aufweist.

6. Staubsaugerdüse (1) nach einem der Ansprüche 3 bis 5, **dadurch gekennzeichnet, dass** die Kniehebelachse (a) zwischen der vorderen Saugmundkante (5a) und der hinteren Saugmundkante (5b) angeordnet ist.

7. Staubsaugerdüse (1) nach einem der Ansprüche 3 bis 6, **dadurch gekennzeichnet, dass** die Kniehebelachse (a) im Bereich der vorderen Saugmundkante (5a) angeordnet ist.

8. Staubsaugerdüse (1) nach einem der Ansprüche 3 bis 7, **dadurch gekennzeichnet, dass** die Schwenkachse (s) in der ersten Position vertikal oberhalb der Kniehebelachse (a) angeordnet ist.

9. Staubsaugerdüse (1) mit einem Saugkopf (2), mit einem unterseitig an dem Saugkopf (2) angeordneten Saugmund (4), welcher an einen in dem Saugkopf (2) angeordneten Saugkanal (6) anschließt, wobei sich der Saugmund (4) in einer Querrichtung (y) erstreckt und durch eine in einer Arbeitsrichtung (x) vordere Saugmundkante (5a) und eine in der Arbeitsrichtung (x) hintere Saugmundkante (5b) begrenzt ist und mit einem in der Arbeitsrichtung (x) hinter dem Saugmund (4) angeordneten Sauganschlussstutzen (3), welcher strömungstechnisch mit dem Saugkanal (6) verbunden ist, und wobei der Sauganschlussstutzen (3) an dem Saugkopf (2) um eine in der Querrichtung (y) durch den Saugkopf (2) verlaufende Schwenkachse (s) angelenkt ist, wobei die Schwenkachse (s) zwischen einer vorderen oberen Position (ersten Position) und einer unteren hinteren Position (zweite Position) an dem Saugkopf (2) verlagerbar ist,
**dadurch gekennzeichnet,**
**dass** die Schwenkachse (s) mit einer Kulissenführung (12) an dem Saugkopf geführt ist.

10. Staubsaugerdüse (1) nach Anspruch 9, **dadurch gekennzeichnet, dass** die Kulissenführung (12) gerade ausgebildet ist.

11. Staubsaugerdüse (1) nach Anspruch 9, **dadurch gekennzeichnet, dass** die Kulissenführung (12) kreisbogenförmig ausgebildet ist.

12. Staubsaugerdüse (1) nach einem der Ansprüche 1 bis 11, **dadurch gekennzeichnet, dass** der Saugkanal (6) mit dem Sauganschlussstutzen (3) durch ein längenveränderliches Leitungselement (8), insbesondere einen Wellschlauch, verbunden ist.

13. Staubsaugerdüse (1) nach einem der Ansprüche 1 bis 12, **dadurch gekennzeichnet, dass** die Schwenkachse (s) in der ersten Position und der zweiten Position zwischen der vorderen Saugmundkante (5a) und der hinteren Saugmundkante (5b) angeordnet ist.

14. Staubsaugerdüse (1) nach einem der Ansprüche 1 bis 13, **dadurch gekennzeichnet, dass** die Schwenkachse (s) in der ersten Position im Bereich der vorderen Saugmundkante angeordnet ist.

15. Staubsaugerdüse (1) nach einem der Ansprüche 1 bis 14, **dadurch gekennzeichnet, dass** die Schwenkachse (s) in der ersten Position eine Höhe (H₁) zwischen 25 mm und 60 mm, vorzugsweise zwischen 40 mm und 50 mm, insbesondere ca. 30 mm aufweist.

16. Staubsaugerdüse (1) nach einem der Ansprüche 1 bis 15, **dadurch gekennzeichnet, dass** der Sauganschlussstutzen (3) um eine in der Querrichtung (y) verlaufende hintere Kippachse (k) schwenkbeweglich an einem Verbindungsstück (7) angelenkt ist, welches um die Schwenkachse (s) schwenkbar an dem Saugkopf (2) gelagert ist.

17. Staubsaugerdüse (1) nach Anspruch 16 und einem der Ansprüche 1 bis 8, **dadurch gekennzeichnet, dass** der Kniehebel (10) kürzer ist als das Verbindungsstück (7), insbesondere kürzer ist als die Hälfte des Verbindungsstücks.

18. Staubsaugerdüse (1) nach Anspruch 16 oder 17, **dadurch gekennzeichnet, dass** das Verbindungsstück (7)zumindest eine Bodenabstützung (9), insbesondere eine Laufrolle, aufweist, welche im Bereich der hinteren Kippachse (k) angeordnet ist.

19. Staubsaugerdüse (1) nach Anspruch 18, **dadurch gekennzeichnet, dass** die Bodenabstützung (9) einen minimalen Bodenabstand der hinteren Kippachse (k) festlegt, welcher größer ist als die Höhe (H₁) der Schwenkachse in der ersten Position.

## Claims

1. A vacuum cleaner nozzle (1) with a suction head (2), with a suction mouth (4), which is arranged on the underside of the suction head (2) and which adjoins a suction channel (6) arranged in the suction head (2), wherein the suction mouth (4) extends in a transverse direction (y) and is limited by a front suction mouth edge (5a) in a working direction (x) and a rear suction mouth edge (5b) in a working direction (x), and with a suction connecting fitting (3), which is arranged behind the suction mouth (4) in the working direction (x) and which is fluidically connected to the suction channel (6), and wherein the suction connecting fitting (3) is articulated on the suction head (2) about a pivot axis (s), which runs through the suction head (2) in the transverse direction (y), wherein the pivot axis (s) can be displaced on the suction head (2) between a front upper position (first position) and a lower rear position (second position), **characterized in that** the pivot axis (s) can be pivoted between the first position and the second position by means of a toggle lever (10).

2. The vacuum cleaner nozzle (1) according to claim 1, **characterized in that** the toggle lever (10) can be pivoted about an angle (α) of at least 30°, in particular between 60° and 90°, between the first position and the second position.

3. The vacuum cleaner nozzle (1) according to claim 1 or 2, **characterized in that** the toggle lever (10) is mounted on the suction head (2) so as to be pivotable about a toggle lever axis (a), which runs in the transverse direction.

4. The vacuum cleaner nozzle (1) according to claim 3, **characterized in that** the toggle lever axis (a) has a distance (I₁) of between 20 mm and 35 mm from the pivot axis (s).

5. The vacuum cleaner nozzle (1) according to claim 3 or 4, **characterized in that** the toggle lever axis (a) has a height (h₁) of between 8 mm and 20 mm from a suction mouth plane (I₁), which is spanned by the front suction mouth edge (5a) and rear suction mouth edge (5b).

6. The vacuum cleaner nozzle (1) according to one of claims 3 to 5, **characterized in that** the toggle lever axis (a) is arranged between the front suction mouth edge (5a) and the rear suction mouth edge (5b).

7. The vacuum cleaner nozzle (1) according to one of claims 3 to 6, **characterized in that** the toggle lever axis (a) is arranged in the region of the front suction mouth edge (5a).

8. The vacuum cleaner nozzle (1) according to one of claims 3 to 7, **characterized in that** in the first position, the pivot axis (s) is arranged vertically above the toggle lever axis (a).

9. A vacuum cleaner nozzle (1) with a suction head (2), with a suction mouth (4), which is arranged on the underside of the suction head (2) and which adjoins a suction channel (6) arranged in the suction head (2), wherein the suction mouth (4) extends in a transverse direction (y) and is limited by a front suction mouth edge (5a) in a working direction (x) and a rear suction mouth edge (5b) in a working direction (x), and with a suction connecting fitting (3), which is arranged behind the suction mouth (4) in the working direction (x) and which is fluidically connected to the suction channel (6), and wherein the suction connecting fitting (3) is articulated on the suction head (2) about a pivot axis (s), which runs through the suction head (2) in the transverse direction (y), wherein the pivot axis (s) can be displaced on the suction head (2) between a front upper position (first position) and a lower rear position (second position), **characterized in that** the pivot axis (s) is guided on the suction head by means of a slotted guide (12).

10. The vacuum cleaner nozzle (1) according to claim 9, **characterized in that** the slotted guide (12) is formed in a straight manner.

11. The vacuum cleaner nozzle (1) according to claim 9, **characterized in that** the slotted guide (12) is formed in a circular arc-shaped manner.

12. The vacuum cleaner nozzle (1) according to one of claims 1 to 11, **characterized in that** the suction channel (6) is connected to the suction connecting fitting (3) by means of a guide element (8), which is variable in length, in particular a corrugated hose.

13. The vacuum cleaner nozzle (1) according to one of claims 1 to 12, **characterized in that** in the first position and the second position, the pivot axis (s) is arranged between the front suction mouth edge (5a) and the rear suction mouth edge (5b).

14. The vacuum cleaner nozzle (1) according to one of claims 1 to 13, **characterized in that** in the first position, the pivot axis (s) is arranged in the region of the front suction mouth edge.

15. The vacuum cleaner nozzle (1) according to one of claims 1 to 14, **characterized in that** in the first position, the pivot axis (s) has a height (H₁) of between 25 mm and 60 mm, preferably between 40 mm and 50 mm, in particular approx. 30 mm.

16. The vacuum cleaner nozzle (1) according to one of claims 1 to 15, **characterized in that** the suction connecting fitting (3) is articulated on a connecting piece (7) so as to be pivotably movable about a rear tilt axis (k), which runs in the transverse direction (y), which connecting fitting is mounted on the suction head (2) so as to be pivotable about the pivot axis (s).

17. The vacuum cleaner nozzle (1) according to claim 16 and one of claims 1 to 8, **characterized in that** the toggle lever (10) is shorter than the connecting piece (7), in particular shorter than half the connecting piece.

18. The vacuum cleaner nozzle (1) according to claim 16 or 17, **characterized in that** the connecting piece (7) has at least one floor support (9), in particular a caster, which is arranged in the region of the rear tilt axis (k).

19. The vacuum cleaner nozzle (1) according to claim 18, **characterized in that** the floor support (9) specifies a minimum floor clearance of the rear tilt axis (k), which is larger than the height (H₁) of the pivot axis in the first position.

## Revendications

1. Suceur d'aspirateur (1), pourvu d'une tête d'aspiration (2), dotée d'une bouche aspirante (4) placée sur la face inférieure sur la tête d'aspiration (2), laquelle se raccorde sur un canal d'aspiration (6) placé dans la tête d'aspiration (2), la bouche aspirante (4) s'étendant dans une direction transversale (y) et étant délimitée par une arête (5a) de bouche aspirante antérieure dans une direction de travail (x) et par une arête (5b) de bouche aspirante postérieure dans une direction de travail (x) et pourvu d'une tubulure de raccordement (3) aspirante, placée à l'arrière de la bouche aspirante (4) dans la direction de travail (x), laquelle est assemblée par technique fluidique avec le canal d'aspiration (6) et la tubulure de raccordement (3) aspirante étant articulée sur la tête d'aspiration (2) autour d'un axe de pivotement (s) s'écoulant à travers la tête d'aspiration (2) dans la direction transversale (y), l'axe de pivotement (s) étant déplaçable sur la tête d'aspiration (2), entre une position antérieure supérieure (première position) et une position postérieure inférieure (deuxième position), **caractérisé en ce que** l'axe de pivotement (s) est susceptible de pivoter au moyen d'un levier à genouillère (10) entre la première position et la deuxième position.

2. Suceur d'aspirateur (1) selon la revendication 1, **caractérisé en ce que** le levier à genouillère (10) est susceptible de pivoter de la valeur d'un angle (α) d'au moins 30°, notamment compris entre 60° et 90° entre la première position et la deuxième position.

3. Suceur d'aspirateur (1) selon la revendication 1 ou 2, **caractérisé en ce que** le levier à genouillère (10) est logé sur la tête d'aspiration (2) en étant susceptible de pivoter autour d'un axe (a) de levier à genouillère s'écoulant dans la direction transversale.

4. Suceur d'aspirateur (1) selon la revendication 3, **caractérisé en ce que** l'axe (a) de levier à genouillère présente par rapport à l'axe de pivotement (s) un écart (I₁) compris entre 20 mm et 35 mm.

5. Suceur d'aspirateur (1) selon la revendication 3 ou 4, **caractérisé en ce que** l'axe (a) de levier à genouillère présente par rapport à un plan (I₁) de la bouche aspirante définie par l'arête antérieure (5a) de la bouche aspirante et l'arête postérieure (5b) de la bouche aspirante une hauteur (h₁) comprise entre 8 mm et 20 mm.

6. Suceur d'aspirateur (1) selon l'une quelconque des revendications 3 à 5, **caractérisé en ce que** l'axe (a) de levier à genouillère est placé entre l'arête antérieure (5a) de la bouche aspirante et l'arête postérieure (5b) de la bouche aspirante.

7. Suceur d'aspirateur (1) selon l'une quelconque des revendications 3 à 6, **caractérisé en ce que** l'axe (a) de levier à genouillère est placé dans la zone de l'arête antérieure (5a) de la bouche aspirante.

8. Suceur d'aspirateur (1) selon l'une quelconque des revendications 3 à 7, **caractérisé en ce que** dans la première position, l'axe de pivotement (s) est placé à la verticale au-dessus de l'axe (a) de levier à genouillère.

9. Suceur d'aspirateur (1), pourvu d'une tête d'aspiration (2), dotée d'une bouche aspirante (4) placée sur la face inférieure sur la tête d'aspiration (2), laquelle se raccorde sur un canal d'aspiration (6) placé dans la tête d'aspiration (2), la bouche aspirante (4) s'étendant dans une direction transversale (y) et étant délimitée par une arête (5a) de bouche aspirante antérieure dans une direction de travail (x) et par une arête (5b) de bouche aspirante postérieure dans une direction de travail (x) et pourvu d'une tubulure de raccordement (3) aspirante, placée à l'arrière de la bouche aspirante (4) dans la direction de travail (x), laquelle est assemblée par technique fluidique avec le canal d'aspiration (6) et la tubulure de raccordement (3) aspirante étant articulée sur la tête d'aspiration (2) autour d'un axe de pivotement (s) s'écoulant à travers la tête d'aspiration (2) dans la direction transversale (y), l'axe de pivotement (s) étant déplaçable sur la tête d'aspiration (2), entre une position antérieure supérieure (première position) et une position postérieure inférieure (deuxième position), **caractérisé en ce que** l'axe de pivotement (s) est guidé par un guidage coulissant (12) sur la tête d'aspiration.

10. Suceur d'aspirateur (1) selon la revendication 9, **caractérisé en ce que** le guidage coulissant (12) est conçu de forme rectiligne.

11. Suceur d'aspirateur (1) selon la revendication 9, **caractérisé en ce que** le guidage coulissant (12) est conçu en forme d'arc de cercle.

12. Suceur d'aspirateur (1) selon l'une quelconque des revendications 1 à 11, **caractérisé en ce que** le canal d'aspiration (6) est assemblé avec la tubulure de raccordement (3) aspirante par un élément de conduite (8) à longueur variable, notamment un flexible ondulé.

13. Suceur d'aspirateur (1) selon l'une quelconque des revendications 1 à 12, **caractérisé en ce que** dans la première position et dans la deuxième position, l'axe de pivotement (s) est placé entre l'arête antérieure (5a) de la bouche aspirante et l'arête postérieure (5b) de la bouche aspirante.

14. Suceur d'aspirateur (1) selon l'une quelconque des revendications 1 à 13, **caractérisé en ce que** dans la première position, l'axe de pivotement (s) est placé dans la zone de l'arête antérieure de la bouche aspirante.

15. Suceur d'aspirateur (1) selon l'une quelconque des revendications 1 à 14, **caractérisé en ce que** dans la première position, l'axe de pivotement (s) présente une hauteur (H₁) comprise entre 25 mm et 60 mm, de préférence comprise entre 40 mm et 50 mm, notamment d'environ 30 mm.

16. Suceur d'aspirateur (1) selon l'une quelconque des revendications 1 à 15, **caractérisé en ce que** la tubulure de raccordement (3) aspirante est articulée de manière déplaçable en pivotement autour d'un axe de pivotement (k) postérieur s'écoulant dans la direction transversale (y) sur une pièce d'assemblage (7), laquelle est logée sur la tête d'aspiration (2), de manière pivotante autour de l'axe de pivotement (s).

17. Suceur d'aspirateur (1) selon la revendication 16 et l'une quelconque des revendications 1 à 8, **caractérisé en ce que** le levier à genouillère (10) est plus court que la pièce d'assemblage (7), notamment plus court que la moitié de la pièce d'assemblage.

18. Suceur d'aspirateur (1) selon la revendication 16 ou 17, **caractérisé en ce que** la pièce d'assemblage (7) comporte au moins un appui au sol (9), notamment un galet de roulement, lequel est placé dans la zone de l'axe de pivotement (k) postérieur.

19. Suceur d'aspirateur (1) selon la revendication 18, **caractérisé en ce que** l'appui au sol (9) définit un écart minimum de l'axe de pivotement (k) postérieur par rapport au sol, lequel est supérieur à la hauteur (H₁) de l'axe de pivotement dans la première position.
